# EUROPÄISCHE PATENTSCHRIFT

(11) **EP 0 234 493 B1**
(45) Veröffentlichungstag und Bekanntmachung des Hinweises auf die Patenterteilung: **08.08.1990**
(21) Anmeldenummer: 87102294.3
(22) Anmeldetag: 18.02.1987
(51) Int. Cl.: B43K 7/08

(54) **Tinten- bzw. Tuscheschreib- oder Zeichengerät**
Ink pen for drawing or writing
Stylo à encre pour dessiner ou écrire

(30) Priorität: 20.02.1986 DE 3605458
(43) Veröffentlichungstag der Anmeldung: 02.09.1987
(73) Patentinhaber: SCHMIDT FEINTECHNIK GMBH, D-7742 St. Georgen (DE)
(72) Erfinder: Frietsch, Klaus, Dipl.-Ing., D-7230 Schramberg (DE)
(74) Vertreter: Patentanwälte Westphal, Buchner, Mussgnug Neunert, Göhring

(56) Entgegenhaltungen:
- DE-A- 3 415 859
- FR-A- 1 030 853
- FR-A- 1 060 105
- US-A- 2 681 041
- US-A- 3 115 119
- US-A- 3 129 696

## Beschreibung

Die Erfindung betrifft ein Tinten- bzw. Tuscheschreib- oder -zeichengerät der im Oberbegriff des Hauptanspruchs angegebenen Art.

Bei derartigen Geräten finden zwei unterschiedliche Systeme der Tinten- bzw. Tuschespeicherung Anwendung.

Bei Patronen- oder Kolbenfüllhaltern befindet sich die Tinte in einer Kammer oder einem Vorratsraum, aus dem sie über einen Tintenleiter der Schreibspitze, z.B. der Schreibfeder, zugeführt wird. Dieses System hat den Vorteil, daß die Tinte fast vollständig ausgeschrieben werden kann.

Entscheidender Nachteil dieses Systems ist, daß sich das Volumen der im Tintenvorratsraum befindliche Luft, welche bei Verbrauch der Tinte nachströmt, infolge äußerer Druck- und Temperaturschwankungen ändert. Diese Volumenänderungen müssen durch ein Reglersystem ausgeglichen werden. Die üblichen Temperatur- und Druckschwankungen erfordern ein Reglervolumen, das wenigstens ein Drittel des Tintenbehältervolumens ausmacht. Dieses Reglervolumen steht für die Tintenspeicherung zwangsläufig nicht mehr zur Verfügung. Trotz eines derart bemessenen Reglers können stärkere Temperatur- oder Druckänderungen, wie sie z. B. bei einer Flugreise in größeren Höhen auftreten, Volumenänderungen der eingeschlossenen Luftmenge zur Folge haben, welche zum Auslaufen der Tinte aus dem Schreibgerät führen.

Ein weiterer Nachteil dieses Systems ist, daß die Schreibspitze beim Schreiben stets nach unten weisen muß.

Diese Nachteile werden zumindest teilweise bei dem anderen Speichersystem für Schreibgeräte vermieden, bei welchem die Schreibflüssigkeit in einem Faserspeicher zwischen den Fasern kapillar gehalten wird. Bei diesem Speichersystem kann auf die Verwendung eines Reglers verzichtet werden. Allerdings ist bei diesem System die Sicherheit gegen Abtropfen bei Temperatur-, Druck- oder Stoßbeanspruchung umgekehrt proportional zur Füllmenge. Außerdem eignet sich dieses System nicht für pigmentierte Tinten bzw. Tuschen.

Ein wesentlicher Nachteil dieses Systems ist, daß die Tinte nicht völlig ausgeschrieben werden kann, da 10 bis 15% der im Speicher befindlichen Tinte durch Kapillarkräfte zurückgehalten wird. Anders als bei einem Tintenschreibgerät mit nicht kapillar gebundener Tinte ist die Tintenabgabe über die Schreiblänge nicht konstant. Vielmehr nimmt die Tintenabgabe und damit die Strichstärke im gleichen Maße ab, wie sich der Speicher leert. Die Tintenabgabe ist proportional zur Füllmenge.

Nicht zuletzt bereitet der mechanisch nicht stabile Faserspeicher aus technologischen Gründen Schwierigkeiten: Da er hinsichtlich der Abmessung und insbesondere der Kapillarität nur mit großen Toleranzen herstellbar ist, ist die Schreiblänge derartiger Schreibgeräte erheblichen Toleranzen unterworfen. Ferner können derartige Faserspeicher bei ungünstiger Lagerung bzw. ungünstiger Zusammensetzung ihr Volumen ändern, also quellen oder schrumpfen, was zu Ausschuß während oder nach der Fertigung führen kann.

Mit der vorliegenden Erfindung soll ein Gerät mit einem Speicher geschaffen werden, welcher die Vorteile der beiden oben genannten Systeme unter Vermeidung der Nachteile miteinander verbindet.

Das Schreibgerät nach der Erfindung soll unabhängig von Lage, Temperatur und Druck bei möglichst großem Speichervolumen eine konstante Tinten- bzw. Tuscheabgabe, gewährleisten.

Die Erfindung geht von einem Schreibgeräteaufbau aus, wie dieser aus der US-Patentschrift 2 681 041 grundsätzlich bekannt ist und wie er im Oberbegriff des Hauptanspruchs angegeben ist. Als Tintenspeicher dient hierbei ein in der Speicherkammer des Schreibgerätegehäuses befindlicher Einsatz, dessen feste Kammertrennwände mehrere Kammern begrenzen, die miteinander und über einen die Schreibfeder tragenden Tintenleiter mit der Schreibspitze verbunden sind. Dieser Kammereinsatz ist derart dimensioniert, daß die Tinte innerhalb der einzelnen Kammern durch Kapillarkräfte gehalten wird, während die Belüftungsnut zwischen den einzelnen Kammern nicht kapillar wirkt.

Diese Dimensionierung hat den entscheidenden Nachteil, daß die einzelnen Kammern bei Betätigung des Schreibgerätes gleichzeitig entleert werden und daß aufgrund der Kapillarität der Kammern wie bei den Faserspeichern stets ein Tintenrest zurückgehalten wird. Die nachteilige Folge ist wie bei Schreibgeräten mit Faserspeichern, daß ein gleichmäßiges und vollständiges Entleeren des Tintenspeichers und damit eine gleichmäßige Schriftstärke bis zum Entleeren des Speichers nicht gewährleistet ist. Außerdem ist ein Einsatz mit kapillar wirkenden Kammern wegen der geringen Abstände der Kammertrennwände schwieriger zu produzieren, wobei die notwendigermaßen große Anzahl der Trennwände einen nicht unerheblichen Teil des Speichervolumens einnimmt.

Die permanente Belüftung der Kammern über einen nicht kapillaren Belüftungskanal bei dem bekannten Schreibgerät hat den weiteren Nachteil, daß infolge äußerer Einflüsse, z. B. infolge von Stößen, Luftblasen gebildet und in die Kammern eingelagert werden können, welche bei einer Temperaturerhöhung das Auslaufen der Tinte zusätzlich begünstigen können.

Zur Lösung der oben genannten Aufgabe wird mit vorliegender Erfindung vorgeschlagen, das im Obergriff bezeichnete Schreib- und Zeichengerät, also das Gerät nach der US-Patentschrift 2 681 041, in der mit dem Kennzeichen des Anspruchs 1 angegebenen Weise abzuwandeln.

Im Gegensatz zu der bekannten Lösung wird mit der Erfindung damit vorgeschlagen, die einzelnen Kammern so zu bemessen, daß sie auf die Schreibflüssigkeit keine Kapillarkräfte ausüben, und den Belüftungskanal zwischen den Kammern kapillar auszubilden.

Aus der US-A-3 129 696 ist zwar ein Kugelschreiber mit einem Speicher bekannt, der mit festen Trennwänden in einzelne Kammern unterteilt ist. Die Kammern sind miteinander über konzentrische Öffnungen verbunden, welche für das bei Kugelschreibern übliche Schreibmittel kapillar wirken. Ein den Speicher mit der Schreibspitze verbindender Tintenleiter mit wenigstens einer axial verlaufenden Kapillare wie beim Gegenstand der Erfindung fehlt.

Dieses bekannte Schreibgerät ist im Gegensatz zu dem erfindungsgemäßen Schreibgerät nicht für dünnflüssige Tinte oder Tusche geeignet, da bei Verwendung dieses Schreibmittels die die Kammern verbindenden Öffnungen auf die dünnflüssige Tinte oder Tusche nicht mehr kapillar wirken und diese aufgrund hydrostatischen Drucks der Tinten- bzw. Tuschensäule je nach Lage des Schreibgerätes durch die Schreibspitze bzw. durch die am hinteren Ende des Schreibgerätes gelegene Öffnung austreten kann. Das erfindungsgemäße Gerät ist dagegen zum Schreiben mit dünnflüssiger Tinte oder Tusche, wie diese bei Füllhaltern üblicherweise verwendet wird, geeignet. Durch die erfindungsgemäße Maßnahme wird erreicht, daß die Kammern des Speichers nacheinander einzeln über den Tintenleiter jeweils entleert werden. Die in die geleerten Kammern nachströmende Luft bleibt hierbei stets mit der Atmosphäre in Verbindung, so daß Volumenänderungen infolge Temperatur- oder Druckschwankungen keine relativen Druckänderungen innerhalb des Speichers zur Folge haben. Auf ein Reglersystem kann verzichtet werden. Da die Kammern des erfindungsgemäß ausgebildeten Speichers die Tinte nicht kapillar halten, kann er fast vollständig entleert werden, was eine konstante Tintenabgabe und hohe Ausnutzung der gespeicherten Tinte gewährleistet.

Bei gleichen Abmessungen ermöglicht der erfindungsgemäße Speicher verglichen mit einem herkömmlichen Faserspeicher eine um 50% höhere Füllmenge und eine um 30% höhere Füllmenge verglichen mit Systemen mit freistehender Tinte, z. B. einem Füllhalter.

Dabei ist das Gerät in seiner Funktionsweise weitgehend lageunabhängig, da die Tinte ausschließlich durch die im Tintenleiter wirksamen Kapillarkräfte transportiert wird. Ein derart ausgebildetes Schreibgerät ist auch bei nach oben gerichteter Schreibspitze oder ohne Gravitationskräfte, also im Weltraum, einsatzfähig. Konstruktive Einzelheiten und Gestaltungsmöglichkeiten sind in den Unteransprüchen angegeben.

Nach dem Vorschlag gemäß Anspruch 2 besteht der Kammereinsatz aus Ringscheiben mit der Kammerhöhe entsprechenden Verbindungsstegen, welche auf dem konzentrisch angeordneten Tintenleiter aufgereiht sind.

Nach einer zweiten Variante gemäß Anspruch 3 ist nur die bezüglich der Schreibspitze vorn gelegene Kammertrennwand als Ringscheibe ausgebildet, während die verbleibenden Kammertrennwände kreisscheibenförmig sind, wobei der Tintenleiter in der vorn gelegenen Kammer endet.

Wie mit Anspruch 4 angegeben, können in beiden Fällen die die Kammertrennwände bildenden Scheiben über ihre Verbindungsstege fest miteinander verbunden sein und damit einen einstückigen Kammereinsatz bilden.

Auch liegt es im Rahmen der Erfindung, gemäß Anspruch 5 mehrere derartiger einstückiger Einsätze hintereinander im Schaftgehäuse anzuordnen, falls dies aus fertigungstechnischen oder funktionellen Gründen zweckmäßiger ist.

Die Verbindungsstege können hierbei gemäß Anspruch 6 frei innerhalb der Ringkammern gelegen sein oder die Ringkammer gemäß Anspruch 7 auf der den Tintenleiter zugewandten Seite unter Bildung kapillarer Durchbrüche begrenzen.

In jedem Fall muß sichergestellt sein, daß zwischen Kammertrennwänden und der Innenwand des Schaftgehäuses sowie dem Tintenleiter nur ein kapillarer Spalt verbleibt. Im Hinblick auf die Funktion des erfindungsgemäßen Schreibgerätes wäre es auch möglich, die Kammertrennwände fest mit der Innenwand des Schaftgehäuses, also absolut dicht, zu verbinden und im Bereich der Verbindung lediglich eine kapillare Belüftungsöffnung zur Verbindung der benachbarten Kammern miteinander vorzusehen, soweit diese Ausbildung rationell zu fertigen ist.

Wie oben erwähnt, müssen die Belüftungskanäle zwischen den Kammern kapillar wirken.

Der diese Belüftungsöffnungen mit der Atmosphäre verbindende Belüftungskanal, der selbst nicht kapillar sein muß, kann gemäß Anspruch 8 im Mundstück oder bei dem Vorschlag nach Anspruch 9 im rückwärtigen Stopfen vorgesehen sein.

Wie mit den Ansprüchen 11 und 12 angegeben, können die Tintenleiter aus kapillar wirkenden Faserbündeln oder aber auch aus einem massiven Kunststoffstab mit wenigstens einem kapillaren Axialkanal bestehen.

Zum Auftragen der Schreibflüssigkeit eignen sich alle gängigen Schreibspitzen, wie z. B. Schreibspitzen mit Schreibkugeln gemäß Anspruch 14, Filz- bzw. Faserschreibspitzen oder Spitzen aus extrudiertem Kunststoff nach Anspruch 15, Schreibfedern nach Anspruch 16 oder Schreibröhrchen nach Anspruch 17.

Das erfindungsgemäße Gerät ist zwar grundsätzlich zum Schreiben und Zeichnen, also zum Auftragen von Tinte oder Tusche auf eine Schreibunterlage, bestimmt. Es eignet sich jedoch auch bei entsprechender Dimensionierung zum Auftragen von Flüssigkeiten anderer Viskosität und Zusammensetzung, wie z. B. zum Auftragen von Lacken, Gelen, Ölen oder flüssigen kosmetischen Mitteln, wie z. B. Parfums.

Der Gegenstand der Erfindung ist nachstehend anhand besonders bevorzugter Ausführungsbeispiele, die in der Zeichnung dargestellt sind, im einzelnen erläutert. In der Zeichnung zeigt:
Figur 1 - Axialschnitt eines erfindungsgemäßen Schreibgerätes nach einem ersten Ausführungsbeispiel,
Figur 2 - Radialschnitt längs der Linie 11-11 in Figur 1,
Figur 3 - Axialschnitt eines erfindungsgemäßen Schreibgerätes nach einem zweiten Ausführungsbeispiel,
Figur 4 - teilweise geschnittene Seitenansicht eines Kammereinsatzes nach einem dritten Ausführungsbeispiel,
Figur 5 - Stirnansicht des Kammereinsatzes gemäß Fig. 4 von links gesehen,
Figur 6 - teilweise geschnittene Seitenansicht einer Ringscheibe zur Bildung eines Kammereinsatzes nach einem vierten Ausführungsbeispiel und
Figur 7 - Stirnansicht der Ringscheibe gemäß Figur 6 von links gesehen.

Das Tintenschreibgerät besitzt ein Schaftgehäuse 10, in dessen Innerem die Schreibflüssigkeit gespeichert ist. Das rückwärtige Ende des Schaftgehäuses 10 ist mit einem Stopfen 12 verschlossen, der mit einer Ringschulter 13 bündig auf dem Gehäuserand aufliegt und mit einem Dicht- und Stützbund 14 in das Gehäuse hineinragt.

In das vordere Ende des Schaftgehäuses 10 ist ein Mundstück 15 eingesetzt, das gleichfalls mit einer Ringschulter 16 auf dem Rand des Schaftgehäuses bündig aufliegt und mit einem Dicht- und Stützbund 17 in das Gehäuseinnere ragt. Zwischen Stopfen 12 und Mundstück 15 ist ein die Kammern bildender Kammereinsatz 30 eingespannt, dessen Aufbau und Wirkungsweise nachstehend noch erläutert ist. Kammereinsatz 30 und Mundstück 15, insbesondere dessen Mundstücksrohr 21, sind durchsetzt von einem koaxial angeordneten Tintenleiter 27, der bis in eine Schreibspitze 22 hineinragt. Die Schreibspitze 22, die mit einer Ringschulter 23 bündig am vorderen Ende des Mundstückrohres 21 anliegt und in dieses mit einem Bund 26 hineinragt, weist eine Schreibkugel 24 auf, die in einem mit Zuführkapillaren 25 versehenen Kugelbett gelagert ist. Die zwischen dem vorderen Ende des Tintenleiters 27 und der Schreibkugel 24 befindlichen Zuführkapillaren 25 versorgen die Schreibkugel 24 mit der zugeführten Schreibflüssigkeit, nämlich der Tinte.

Ein bei diesem Ausführungsbeispiel aus einem einstückigen Spritzteil bestehende Kammereinsatz 30 weist parallel zueinander angeordnete, über Verbindungsstege 32 miteinander verbundene Kammertrennwände 31 auf, welche einzelne Ringkammern 35 zur Aufnahme der Tinte begrenzen. Die Tinte wird hierbei zwischen den Kammertrennwänden 31 nicht mit Kapillarkräften gehalten, während die Kammertrennwände 31 selbst möglichst dicht an der Innenwand des Schaftgehäuses 10 und an der Oberfläche des Tintenleiters 27 anliegen. Da aus fertigungstechnischen Gründen in der Regel eine feste und flüssigkeitsdichte Verbindung zwischen den Trennwänden 31 und dem Schaftgehäuse 10 bzw. dem Tintenleiter 27 nicht möglich ist, dürfen zwischen diesen Teilen nur kapillare Ringspalte 33 und 34 vorhanden sein. Die Ringkammern 35 sind zum Tintenleiter 27 offen, welcher die anstehende Tinte über die zu den Kammern offenen Kapillaren aufnimmt und dank der Kapillarkräfte zur Schreibspitze 22 befördert. Als Tintenleiter 27 dient hierbei ein massiver Kunststoffstab, in welchen wenigstens ein kapillarer Axialkanal 28 eingearbeitet ist.

Zur Belüftung der einzelnen Kammern 35 sind die Kammertrennwände 31 mit gleichfalls kapillaren Belüftungsöffnungen 36 versehen. Bei Tintenverbrauch strömt Luft über einen Belüftungskanal 18 und eine Belüftungskammer 19 des Mundstükkes 15 in eine Belüftungskammer 11 und aus dieser über die jeweiligen Belüftungsöffnungen 36 in die jeweils noch mit Tinte gefüllte Ringkammer 35. Der innere abgeschrägte Rand des am Mundstück 15 befindlichen Bundes 17 stützt einerseits den Kammereinsatz 30 ab und gestattet andererseits den Luftdurchtritt zu den Kammern 35 über die Belüftungsöffnungen 36.

Bei der erfindungsgemäßen Anordnung wird zunächst die der Schreibspitze 22 am nächsten gelegene Kammer 35 über den Tintenleiter 27 entleert. Die dieser Kammer 35 entnommene Tintenflüssigkeit wird durch nachströmende Luft ersetzt, wobei keine Luft über die kapillare Durchtrittsöffnung 36 in die nachfolgende mit Tinte noch gefüllte Kammer 35 gelangt.

Nachdem die erste Kammer 35 geleert ist, folgt die zweite usw., bis sämtliche Kammern 35 die gespeicherte Tinte nahezu restlos abgegeben haben.

Bei Volumenänderung der Luft, z. B. durch Temperatur- oder Druckänderung der umgebenden Atmosphäre, erfolgt der Ausgleich stets über den Belüftungskanal 18 und die Belüftungskammern 19 und 11, so daß anders als bei bekannten Schreibgeräten die Tinte nicht unter der Wirkung des Druckes aus dem Tintenbehälter austreten kann.

Das erfindungsgemäße Tintenschreibgerät nach dem zweiten Ausführungsbeispiel, dessen Axialschnitt in Figur 3 dargestellt ist, entspricht in Aufbau und Funktionsweise dem ersten Ausführungsbeispiel gemäß Fig. 1 und 2.

Zur Vereinfachung des Verständnisses und, um Wiederholungen in der Beschreibung zu vermeiden, sind in Aufbau und Funktionsweise identische Teile mit denselben Ziffern und ähnliche Teile mit mit Strichindizes versehenen Ziffern bezeichnet.

Wie ein Vergleich der Figuren 1 und 3 zeigt, unterscheidet sich das zweite Ausführungsbeispiel von dem ersten im wesentlichen durch einen anders ausgebildeten Kammereinsatz 30', durch einen kürzer bemessenen Tintenleiter 27' und durch die Anordnung des Belüftungskanales 18' im Verschlußstopfen 12'.

Auch bei dieser Ausbildungsform ist der Abstand der Kammertrennwände 31 voneinander so groß, daß diese die Tinte nicht kapillar halten, während die Kammern 35 untereinander und mit der Belüftungskammer 19' über kapillare Belüftungsöffnungen 36, 37 und 38 bzw. kapillare Ringspalte 33 verbunden sind.

Der kürzer bemessene Tintenleiter 27' endet in der in bezug auf die Schreibspitze 22 vorn gelegenen Ringkammer 35 und verbindet diese über einen oder mehrere kapillare Axialkanäle 28 mit der Schreibspitze 22. Beim Schreiben oder Zeichnen mit diesem Schreibgerät wird gleichfalls die Tinte der vorn gelegenen Ringkammer 35 entnommen. Da jedoch die Belüftung über den im rückwärtigen Stopfen 14' befindlichen Belüftungskanal 18' und die gleichfalls im Stopfen befindliche Belüftungskammer 19' erfolgt, werden die jeweils vorn gelegenen Kammern über die kapillaren Belüftungsöffnungen 36, 37 bzw. die äußeren kapillaren Ringspalte 33 mit Tinte beliefert, so daß anders als bei dem Ausführungsbeispiel gemäß Figur 1 die Kammern 35 von hinten nacheinander entleert werden.

Da auch bei diesem Ausführungsbeispiel des Schreibgerätes kein geschlossener Luftraum entsteht, dieser vielmehr stets über den Belüftungskanal 18' mit der umgebenden Atmosphäre verbunden ist, führen Temperatur- oder Druckänderungen gleichfalls nicht zu einem unerwünschten Tintenaustritt.

Wegen des kürzeren Tintenleiters 27', der nicht durch sämtliche Ringkammern hindurchzuführen ist, hat dieses Ausführungsbeispiel fertigungstechnische Vorteile gegenüber dem zuvor erläuterten Ausführungsbeispiel. Die Verkürzung des Tintenleiters vermindert außerdem die Abtropfgefahr, da bei einem kürzeren Tintenleiter evtl. eingeschlossene Luft bei Temperatur- oder Drukkerhöhung weniger wirksam ist als bei einem längeren Tintenleiter.

Mit Figur 4 und 5 ist ein geringfügig abgewandelter Kammereinsatz 30" dargestellt, der wahlweise anstelle des Kammereinsatzes 30 bzw. 30' in den Figuren 1 bzw. 3 verwendet werden kann und fertigungstechnische Vorteile bietet.

Auch bei diesem Kammereinsatz werden die Ringkammern 35 durch kreisringscheibenförmige Kammertrennwände 31" gebildet, welche über zylindrische Verbindungsstege 32", die den Kanal 40 zur Aufnahme des nicht dargestellten Tintenleiters umschließen und damit im eingebauten Zustand eng am Tintenleiter anliegen, miteinander verbunden sind. Diese Verbindungsstege 32" sind von achsparallel verlaufenden Durchbrüchen 39 durchsetzt, welche die Verbindung zwischen Ringkammer 35 und dem im Kanal 40 befindlichen Tintenleiter bilden. Auf diese Art und Weise wird, verglichen mit der Anordnung gemäß Fig. 1 und 3, ein ggf. besser kontrollierbarer und gleichmäßigerer Tintenfluß zwischen den Ringkammern 35 und den Tintenleiter erreicht.

Im übrigen entsprechen Aufbau und Arbeitsweise des Kammereinsatzes 30" dem Kammereinsatz 30 gemäß Fig. 1.

Nach einem letzten in Fig. 6 und 7 dargestellten Vorschlag kann ein Kammereinsatz ähnlich dem in Fig. 4 gezeigten auch aus einzelnen Ringscheiben 31"' mit an diesen angeformten und einstükkigen zylindrischen Verbindungsstegen 32'" gebildet werden, die auf den nicht dargestellten Tintenleiter in der erforderlichen Anzahl aufgereiht werden. Die Ringscheiben 31'" mit den Verbindungsstegen 32'" entsprechen hierbei den Kammertrennwänden 31" und den Verbindungsstegen 32" des Kammereinsatzes 30" gemäß Fig. 4 und 5.

Ferner ist es möglich, mehrere Teilstücke 30" gemäß Fig. 4 zur Bildung eines längeren Kammereinsatzes in gleicher Weise wie die einzelnen Elemente 31"', 32"' hintereinander auf einem Tintenleiter anzuordnen.

Die erstmalige Befüllung des Schreibgerätes gem. Fig. 1 bzw. 3 mit Tinte wird dadurch bewirkt, daß innerhalb des Gehäuses 10 ein Unterdruck erzeugt und die Tinte über das Mundstück 15 angesaugt wird. Auf diese Weise ist eine einfache und sichere Befüllung in der Serienfertigung möglich.

### Figurenlegende

10 Schaftgehäuse
11 Lüftungskammer
12,12' Verschlußstopfen
13 Ringschulter
14, 14' Dicht- und Stützbund
15, 15' Mundstück
16 Ringschulter
17 Dicht- und Stützbund
18, 18' Belüftungskanal
19,19' Belüftungskammer
20 innerer Rand
21 Mundstückrohr
22 Schreibspitze
23 Ringschulter
24 Schreibkugel
25 Zuführkapillare
26 Bund
27, 27' Tintenleiter
28 kapillarer Axialkanal
29
30, 30', 30" Kammereinsatz
31, 31 ", 31"' Kammertrennwand
32, 32", 32 Verbindungssteg
33 äußerer kapillarer Ringspalt
34, 34' innerer kapillarer Ringspalt
35 Ringkammer
36 kapillare Belüftungsöffnung
37, 38 kapillare Belüftungsöffnungen
39 kapillarer Durchbruch
40 Kanal

## Patentansprüche

1. Tinten- bzw. Tuscheschreib- oder Zeichengerät mit einem Speicher für Schreibflüssigkeit, welcher mehrere miteinander kommunizierende Kammern (35) mit festen Kammertrennwänden (31, 31", 31"'), eine Schreibspitze (22), einen Speicher und Schreibspitze verbindenden Tintenleiter (27, 27') mit wenigstens einer axial verlaufenden Kapillaren (28) sowie einen zum Speicher führenden Belüftungskanal (18, 18') aufweist, dadurch gekennzeichnet, daß die Kammern (35) des Speichers mit dem Belüftungskanal (18, 18') sowie miteinander über kapillare Belüftungsöffnungen (36) in Verbindung stehen und daß der Abstand der Kammertrennwände (31, 31", 31"') voneinander so groß ist, daß die Schreibflüssigkeit zwischen diesen nicht durch Kapillarkräfte gehalten wird.

2. Gerät nach Anspruch 1, dadurch gekennzeichnet, daß die Kammertrennwände (31, 31", 31"') aus Ringscheiben mit der Kammerhöhe entsprechenden Verbindungsstegen (32, 32", 32"') und mit konzentrischen Bohrungen bestehen, durch welche der Tintenleiter (27) hindurchgeführt ist.

3. Gerät nach Anspruch 1, dadurch gekennzeichnet, daß die der Schreibspitze (22) nächstliegende Kammertrennwand (31) als Ringscheibe ausgebildet ist, durch welche der Tintenleiter (27') unter Bildung eines kapillaren Ringspaltes (34') hindurch geführt ist, daß die übrigen Kammertrennwände (31) als Kreisscheiben ausgebildet sind, und daß sich die Kammertrennwände (31) gegeneinander mit der Kammerhöhe entsprechenden Verbindungsstegen (32) abstützen.

4. Gerät nach Anspruch 2 oder 3, dadurch gekennzeichnet, daß die Kammertrennwände (31, 31") über ihre Verbindungsstege (32, 32") fest miteinander verbunden sind und einen im inneren des Schaftgehäuses (10) angeordenten, einstückigen, vorzugsweise gespritzten Kammereinsatz (30, 30', 30") bilden.

5. Gerät nach Anspruch 2 oder 3, dadurch gekennzeichnet, daß die Kammertrennwände (31"') mit einstückig angeformten Verbindungsstegen (32"') zur Bildung eines Kammereinsatzes einzeln bzw. gruppenweise auf einem Tintenleiter aufgereiht sind.

6. Gerät nach einem der Ansprüche 2 bis 5, dadurch gekennzeichnet, daß die Verbindungsstege (32) einander gegenüberliegend, parallel zum Tinterleiter (27) bzw. zueinander verlaufend innerhalb der Ringkammern (35) gelegen sind.

7. Gerät nach einem der Ansprüche 2 bis 5, dadurch gekennzeichnet, daß die Verbindungsstege (32", 32"') zylindrisch ausgebildet sind, einen Kanal (40) zur Aufnahme des Tintenleiters begrenzen und von achsparallel verlaufenden, die Ringkammern (35) und den Kanal (40) miteinander verbindenden, kapillaren Durchbrüchen (39) durchsetzt sind.

8. Gerät nach einem der Ansprüche 1 bis 7, dadurch gekennzeichnet, daß der Belüftungskanal (18) in einem Mundstück (15) vorgesehen ist und vorzugsweise über Belüftungskammern (19, 11) des Mündstückes (15) und des Schaftgehäuses (10) sowie die Belüftungsöffnungen (36) in den Kammertrennwänden (31) mit den Kammern (35) verbunden ist.

9. Gerät nach einem der Ansprüche 1 bis 7, dadurch gekennzeichnet, daß der Belüftungskanal (18') in einem rückwärtigen Stopfen (12') des Schaftgehäuses (10) vorgesehen ist und über eine Belüftungskammer (19') des Stopfens (12') und Belüftungsöffnungen (36, 37, 38) der Kammertrennwände (31) mit den Kammern (35) verbunden ist.

10. Gerät nach einem der Anspruche 1 bis 9, dadurch gekennzeichnet, daß zwischen den Stirnflächen der Kammertrennwände (31) und der Innenwand des Schaftgehäuses (10) sowie der Oberfläche des Tintenleiters (27, 27') kapillare Ringspalte (33, 34, 34') vorgesehen sind.

11. Gerät nach einem der Ansprüche 1 bis 10, dadurch gekennzeichnet, daß der Tintenleiter (27, 27') aus zwei axial hintereinander angeordneten, miteinander in Verbindung stehenden Teilstücken gleichen oder unterschiedlichen Materials bzw. Aufbaus besteht.

12. Gerät nach einem der Ansprüche 1 bis 11, dadurch gekennzeichnet, daß der Tintenleiter (27, 27') aus Faserbündeln besteht.

13. Gerät nach einem der Ansprüche 1 bis 12, dadurch gekennzeichnet, daß der Tintenleiter (27, 27') aus einem massiven Kunststoffstab mit wenigstens einem kapillaren Axialkanal (28) besteht.

14. Gerät nach einem der Ansprüche 1 bis 13, dadurch gekennzeichnet, daß die Schreibspitze (22) eine Schreibkugel (24) aufweist.

15. Gerät nach einem der Ansprüche 1 bis 14, dadurch gekennzeichnet, daß die Schreibspitze (22) eine Filz- bzw. Faserschreibspitze oder eine Spitze aus extrudiertem Kunststoff aufweist.

16. Gerät nach einem der Ansprüche 1 bis 13, dadurch gekennzeichnet, daß die Schreibspitze (22) eine Schreibfeder aufweist.

17. Gerät nach einem Ansprüche 1 bis 13, dadurch gekennzeichnet, daß die Schreibspitze (22) ein Schreibröhrchen aufweist.

## Revendications

1. Appareil à écrire ou à dessiner à encre ou encre de Chine muni d'un réservoir pour liquide à écrire, et comprenant plusieurs compartiments (35) dotés de parois de séparation rigides (31, 31", 31"') et pouvant communiquer entre eux, une pointe pour écrire (22), un conduit d'encre (27, 27') reliant réservoir et pointe pour écrire par au moins un tube capillaire (28) se développant axialement, et un canal d'aération (18, 18') conduisant au réservoir, caractérisé en ce que les compartiments (35) du réservoir se trouvent en communication avec le canal d'aération (18, 18') de même qu'entr'eux par des ouvertures d'aération capillaires (36) et en ce que l'écartement entre les parois de séparation des compartiments (31, 31", 31 "') est si grand que le liquide pour écrire n'est pas maintenu entre ceux-ci par des forces capillaires.

2. Appareil selon la revendication 1, caractérisé en ce que les parois de séparation des compartiments (31, 31 ", 31 "') sont composées de disques annulaires avec des entretoises de jonction (32, 32", 32"') correspondant à la hauteur de compartiment et avec des alésages concentriques, à travers lesquels le conduit d'encre (27) est acheminé.

3. Appareil selon la revendication 1, caractérisé en ce que la paroi de séparation de compartiment (31) se trouvant à proximité de la pointe à écrire (22) est réalisée comme un disque annulaire, au travers duquel le conduit d'encre (27') est guidé sous réserve de formation d'un intervalle capillaire annulaire (34'), en ce que les autres parois de séparation de compartiments (31) sont réalisées en disques circulaires, et en ce que les parois de séparation de compartiments (31) sont étayées l'une contre l'autre par des entretoises d'assemblage (32) correspondant à la hauteur des compartiments.

4. Appareil selon la revendication 2 ou 3, caractérisé en ce que les parois de séparation des compartiments (31, 31") sont liées rigidement l'une à l'autre par leurs entretoises de jonction (32, 32") et formant un ensemble (30, 30', 30") de compartiments disposé à l'intérieur du boîtier de tige, en une pièce, de préférence moulée par injection.

5. Appareil selon les revendications 2 ou 3, caractérisé en ce que les parois de séparation de compartiments (31"') avec les entretoises d'assemblage (32"') formées en une pièce sont enfilées sur un conduit d'encre pour former un ensemble de compartiments simple ou en groupes.

6. Appareil selon une des revendications 2 à 5, caractérisé en ce que les entretoises de liaison (32) sont placées à l'intérieur des compartiments annulaires (35) en face l'une de l'autre et se développent parallèlement au conduit d'encre (27) ou parallèlement l'une à l'autre.

7. Appareil selon une des revendications 2 à 5, caractérisé en ce que les entretoises d'assemblage (32", 32"') sont réalisées cylindriques, délimitent un canal (40) pour accueillir le conduit d'encre et sont traversées par des rainures capillaires (39) se développant parallèlement à l'axe, et unissant entre eux les compartiments annulaires (35) et le canal (40).

8. Appareil selon une des revendications 1 à 7, caractérisé en ce que le canal d'aération (18) est prévu dans un ajutage (15) et est en communication avec les compartiments (35) de préférence par des chambres d'aération (19, 11) de l'ajutage (15) et du boîtier de tige (10) ainsi que les ouvertures d'aération (36) pratiquées dans les parois de séparation des compartiments (31).

9. Appareil selon une des revendications 1 à 7, caractérisé en ce que le canal d'aération (18') est prévu dans un bouchon arrière (12') du boîtier de tige (10) et est en communication avec les compartiments (35) par une chambre d'aération (19') du bouchon (12') et des ouvertures d'aération (36, 37, 38) des parois de séparation de compartiments (31).

10. Appareil selon une des revendications 1 à 9, caractérisé en ce que sont prévus des espaces annulaires capillaires (33, 34, 34') entre les faces frontales des parois de séparation de compartiments (31) et la paroi intérieure du boîtier de tige (10) ainsi que la surface du conduit d'encre (27, 27').

11. Appareil selon une des revendications 1 à 10, caractérisé en ce que le conduit d'encre (27, 27') est composé de deux tronçons placés l'un derrière l'autre dans l'axe, joints l'un à l'autre et en matériau ou constitution égaux ou différents.

12. Appareil selon une des revendications 1 à 11, caractérisé en ce que le conduit d'encre (27, 27') est composé de faisceaux de fibres.

13. Appareil selon une des revendications 1 à 12, caractérisé en ce que le conduit d'encre (27, 27') est constitué d'une tige massive de matière plastique avec au moins un canal capillaire axial (28).

14. Appareil selon une des revendications 1 à 13, caractérisé en ce que la pointe pour écrire (22) comprend une sphère à écrire (24).

15. Appareil selon une des revendications 1 à 14, caractérisé en ce que la pointe pour écrire (22) est constituée en pointe pour écrire en feutre ou fibre ou en matière plastique extrudée.

16. Appareil selon une des revendications 1 à 15, caractérisé en ce que la pointe pour écrire (22) présente une plume pour écriture.

17. Appareil selon une des revendications 1 à 13, caractérisé en ce que la pointe pour écrire (22) comprend un petit tube pour écriture.

## Claims

1. A device using ink or a coloured fluid for writing or drawing comprising a storage container for writing fluid, which comprises several chambers (35) communicating with one another and having fixed chamber-separating walls separating the chambers (31, 31", 31'"), a writing tip (22), an ink conduit (27, 27') connecting the storage container and writing tip and comprising at least one axially-extending capillary (28), and also a ventilation channel (18, 18'), characterized in that the chambers (35) of the storage container are connected to the ventilation channel (18, 18') and to one another through capillary ventilation openings (36) and in that the distance between the chamber-separating walls (31, 31", 31''') is sufficiently large that the writing fluid is not held between them by capillary action.

2. A device as claimed in Claim 1, characterized in that the chamber-separating walls (31, 31", 31"') consist of annular discs comprising connecting pieces (32, 32", 32"') which correspond to the height of the chambers (35) and concentric bores through which the ink conduit (27) passes.

3. A device as claimed in Claim 1, characterized in that the chamber-separating wall (31) closest to the writing tip (22) is formed as an annular disc through which the ink conduit (27') passes with the formation of an annular capillary gap (34'), in that the other chamber-separating walls (31) are formed as circular discs, and in that chamber-separating walls (31) bear against one another by means of the (sic) connecting pieces (32) which correspond to the height of the chambers.

4. A device as claimed in Claim 2 or 3, characterized in that the chamber-separating walls (31, 31") are connected together permanently by means of their connecting pieces (32, 32") and form a unitary, preferably injection moulded, chamber insert (30, 30', 30") inside the shaft housing (10).

5. A device as claimed in Claim 2 or 3, characterized in that the chamber-separating walls (31 "') comprising integral connecting pieces (32"'), in order to form a chamber insert are arranged in sequences, individually or in groups, on an ink conduit.

6. A device as claimed in any one of Claims 2 to 5, characterized in that the connecting pieces (32) facing one another are disposed parallel to the ink conduit (27) or, as the case may be, to one another extending inside the annular chambers (35).

7. A device as claimed in any one of Claims 2 to 5, characterized in that the connecting pieces (32", 32"') are cylindrical in shape, they border a channel (40) for containing the ink conduit (27), and they are penetrated by capillary through holes (39) extending parallel to the axis and connecting the annular chambers (35) and the channel (40) to one another.

8. A device as claimed in any one of Claims 1 to 7, characterized in that the ventilation channel (18) is provided in a mouth element (15) and preferably is connected to the chambers (35) through ventilation chambers (19, 11) in the mouth element (15) and the shaft housing (10), in addition to ventilation openings (36) in the chamber-separating walls (31).

9. A device as claimed in any one of Claims 1 to 7, characterized in that the ventilation channel (18') is provided in a rear cap element (12') of the shaft housing (10) and is connected to the chambers (35) through a ventilation chamber (19') in the cap element (12') and ventilation openings (36, 37, 38) in the chamber-separating walls (31).

10. A device as claimed in any one of Claims 1 to 9, characterized in that annular capillary gaps (33, 34, 34') are provided between the edge faces of the chamber-separating walls (31) and the inner wall of the shaft housing (10) and also the surface of the ink conduit (27, 27').

11. A device as claimed in any one of Claims 1 to 10, characterized in that the ink conduit (27, 27') consists of two portions, made of the same or different materials and with the same or different shape, arranged axially behind one another.

12. A device as claimed in any one of Claims 1 to 11, characterized in that the ink conduit (27,27') consists of bundles of fibres.

13. A device as claimed in any one of Claims 1 to 12, characterized in that the ink conduit (27, 27') consists of a solid plastic rod comprising at least one axial capillary channel (28).

14. A device as claimed in any one of Claims 1 to 13, characterized in that the writing tip (22) comprises a writing ball (24).

15. A device as claimed in any one of Claims 1 to 14, characterized in that the writing tip (22) comprises a felt or fibre writing tip or a tip made of extruded plastic.

16. A device as claimed in any one of Claims 1 to 13, characterized in that the writing tip (22) comprises a stylus.

17. A device as claimed in any one of Claims 1 to 13, characterized in that the writing tip (22) comprises a small writing tube.
